# FASCICULE DE BREVET EUROPEEN

(11) **EP 3 798 742 B1**
(45) Date de publication et mention de la délivrance du brevet: **28.05.2025**
(21) Numéro de dépôt: 19199353.4
(22) Date de dépôt: 24.09.2019
(51) Int. Cl.: G04B 37/14, G04B 37/22

(54) **DISPOSITIF DE CONNEXION CARRURE-CORNE POUR UNE MONTRE**
VERBINDUNGSVORRICHTUNG ZWISCHEN GEHÄUSERAHMEN UND SCHENKEL EINER ARMBANDUHR
DEVICE FOR CONNECTING CASE BODY AND LUGS FOR A WATCH

(43) Date de publication de la demande: 31.03.2021
(73) Titulaire: ETA SA Manufacture Horlogère Suisse, 2540 Grenchen (CH)
(72) Inventeur: SCHLICHTIG, Dohan, 4663 Aarburg (CH); GROSJEAN, Jérôme, 2542 Pieterlen (CH)
(74) Mandataire: ICB SA

(56) Documents cités:
- WO-A1-2009/030984
- WO-A1-97/46922
- CH-A- 418 985
- FR-A1- 3 021 128
- GB-A- 933 969

## Description

### Domaine Technique

**De** manière générale, l'invention concerne procédé de fixation d'une corne sur une carrure d'une montre, un dispositif de connexion carrure-corne et un ensemble carrure-corne.

### Arrière-plan technologique

**Le** document CH 708815 concerne un élément d'habillage pour une carrure d'une montre-bracelet. L'élément d'habillage se présente sous la forme d'une plaque de recouvrement séparée fixée sur la carrure de la montre-bracelet et qui recouvre au moins partiellement une zone de raccordement entre un brin d'un bracelet et la carrure de la montre.

**Le** document EP 0466655 concerne une boite de montre et dispositif de fixation d'un bracelet à la boite de montre. La carrure de la boite comporte un ou deux évidements disposés pour recevoir l'extrémité de chaque brin de bracelet. Les extrémités de bracelet sont maintenues par des moyens d'attache, constitués de griffes ou de creusures, correspondant à des encoches ou des excroissances aménagées à proximité des extrémités des brins de bracelet, et qui sont disposées sur des prolongements du fond de la boite ou sur des pièces intermédiaires solidaires du fond de la boite ou de la carrure.

**Le** document EP 0197416 concerne un ensemble constitué d'un élément de boite de montre et d'un bracelet comportant au moins un brin. Le brin est réalisé en une première matière plastique thermoplastique. L'élément de boite est réalisé en une deuxième matière plastique thermoplastique ayant une température de fusion supérieure à la température de fusion de la première matière plastique. L'élément de boite comporte une partie entourant au moins une extrémité du brin et étant solidaire de cette extrémité. On connait également du document GB 933969, un dispositif de connexion réversible carrure-corne pour une montre.

### Description générale de l'invention

**Un** premier aspect de l'invention concerne un dispositif de connexion carrure-attache (ci-après carrure-corne) pour une montre, comprenant une attache à au moins une corne ayant un premier connecteur et une carrure ayant un second connecteur, le premier connecteur étant configuré pour coopérer avec le second connecteur pour fixer la corne sur la carrure, dans lequel :
∘ le premier connecteur comprend une languette avec un évidement ;
∘ le second connecteur comprend une rainure avec une partie en contre-dépouille, la partie en contre-dépouille étant configurée pour se loger dans l'évidement de la languette ; et
∘ la carrure et la corne sont configurées pour être rendues solidaires lorsque la partie en contre-dépouille du second connecteur est logée dans l'évidement de la languette du premier connecteur.

Par « une rainure avec une partie en contre-dépouille », on entend une rainure dont la forme interdit un démoulage direct de matière solide comblant, même partiellement, la partie en contre-dépouille de celle-ci.

**Par** « la carrure et l'attache sont configurées pour être rendues solidaires », on entend que l'attache est configurée pour être liée de façon irréversible, par contact, à la carrure. On entend par « liaison irréversible », tout liaison qui nécessite la destruction de la structure des connecteurs pour séparer la carrure de l'attache.

Il sera apprécié qu'un tel dispositif rend aisée la connexion entre une carrure et une attache comprenant au moins une corne d'une montre. En effet, il suffit d'appliquer une compression entre la carrure et l'attache pour que la partie en contre-dépouille du second connecteur se loge dans l'évidement de la languette du premier connecteur. De cette façon, et grâce à la partie en la contre-dépouille, le retrait par une force inverse à la compression est impossible : l'attache et la carrure sont solidaires.

Selon un mode de réalisation préféré, la languette est configurée pour se déformer élastiquement lors de l'insertion dans la rainure, la languette et la partie en contre-dépouille étant configurées telle façon à ce que la languette retrouve substantiellement sa position de repos, préférablement retrouve sa position de repos, lorsque la partie en contre-dépouille se loge dans l'évidement de la languette.

Préférablement, la rainure s'étend sur une longueur L. La longueur L peut être comprise dans l'intervalle allant de 10% à 90%, préférablement dans l'intervalle allant de 40% à 80%, plus préférablement dans l'intervalle allant de 50% à 70%, le plus préférablement dans l'intervalle allant de 60% à 70% de la longueur sur laquelle la languette est configurée pour se déformer élastiquement lors de l'insertion dans la rainure¹. Il sera apprécié que de cette façon, les deux connecteurs sont fermement liés. De plus, cette configuration mitige le risque de détachement et/ou d'endommagement des connecteurs lors de l'application d'un moment de force sur l'un et/ou l'autre des deux connecteurs.
¹ Il est peut-être nécessaire de modifier selon les applications.

**La** rainure peut comprendre une partie en dépouille sur laquelle la languette est configurée pour se fléchir élastiquement lors de l'insertion de la languette dans la rainure. De cette façon la déformation élastique (c.-à-d. la flexion élastique) de la languette est forcée et accompagnée par la partie en dépouille jusqu'au moment où la partie en contre-dépouille du second connecteur se loge dans l'évidement de la languette du premier connecteur.

Préférablement, l'évidement est traversant.

Selon un mode de réalisation, le premier connecteur comprend un tenon et le second connecteur comprend une mortaise. La mortaise est configurée pour guider le tenon lors de la mise en contact du premier connecteur de la corne avec le second connecteur de la carrure. Selon un mode de réalisation préféré, le premier connecteur comprend deux tenons ou plus et le second connecteur comprend deux mortaises ou plus. Les mortaises sont configurées pour guider les tenons lors de la mise en contact du premier connecteur de la corne avec le second connecteur de la carrure. Il sera apprécié que la présence d'un ou plusieurs tenons et une ou plusieurs mortaises permet de guider l'insertion du premier connecteur dans le second connecteur. La présence de plusieurs tenons et mortaises permet de mitiger le risque de mauvaise insertion lorsque, p. ex. un couple de force est appliqué aux premiers et/ou second connecteurs.

**Le** second connecteur comprend préférablement une ou plusieurs parties de support pour la languette du premier connecteur afin de limiter les déformations élastiques de la languette lorsque la partie en contre-dépouille est logée dans l'évidement de la languette. Les une ou plusieurs parties de support peuvent, p. ex. limiter stériquement (c.-à-d. géométriquement) les déformations élastiques de la languette.

La languette est préférablement en acier.

Le reste de l'attache (autre que la languette) est préférablement dans un matériau différent de la languette. Selon un mode de réalisation, le reste de l'attache est moulée autour de la languette, la languette faisant saillie de l'attache. Le moulage est préférablement réalisé à partir d'une matière plastique. Les bords de la languette peuvent être emprisonnés dans le moulage du reste de l'attache.

Le second connecteur peut être usiné, préférablement la carrure est usinée. La carrure est préférablement en acier.

Un second aspect de l'invention concerne un procédé de fixation comprenant un dispositif de connexion carrure-corne selon le premier aspect de l'invention. Le procédé comprend l'insertion du premier connecteur de l'attache dans le second connecteur de la carrure de telle façon à ce que la partie en contre-dépouille se loge dans l'évidement de la languette.

Un troisième aspect de l'invention concerne un ensemble carrure-corne obtenu par le procédé de fixation selon le second aspect de l'invention.

### Brève description des dessins

D'autres particularités et caractéristiques de l'invention ressortiront de la description détaillée de certains modes de réalisation avantageux présentés ci-dessous, à titre d'illustration, avec référence aux dessins annexés qui montrent :
**Fig. 1****:** une vue en perspective d'un ensemble carrure-corne selon un mode de réalisation de l'invention ;
**Fig. 2****:** une vue en perspective d'une carrure et d'une attache selon un mode de réalisation de l'invention ;
**Fig. 3****:** une vue en perspective d'une carrure et d'une attache selon un mode de réalisation de l'invention ;
**Fig. 4****:** une vue en perspective d'une carrure et d'une attache selon un mode de réalisation de l'invention ;
**Fig. 5****:** une coupe transversale d'une carrure et d'une attache selon un mode de réalisation de l'invention ;
**Fig. 6****:** une coupe transversale d'une carrure et d'une attache lors de l'insertion de la corne dans la carrure selon un mode de réalisation de l'invention ; et
**Fig. 7****:** une coupe transversale d'un ensemble carrure-corne selon un mode de réalisation de l'invention.

L'attention du lecteur est attirée sur le fait que les dessins ne sont pas à l'échelle. En outre, pour des raisons de clarté, les proportions entre hauteur, longueur et/ou largeur peuvent ne pas être correctement représentées. Enfin et surtout, les espaces, évidements, entre les connecteurs mis en contact peuvent être plus grands ou plus petits que dans une implémentation réelle de l'invention.

### Description détaillée d'un mode de réalisation de l'invention

Avec référence à la Fig. 1, un ensemble carrure 2 - attache à au moins une corne 4 (ci-après ensemble carrure-corne) selon un mode de réalisation de l'invention est décrit. La carrure 2 est un élément d'une boite d'une montre (représentée partiellement) servant à protéger le mouvement de la montre p.ex. de la poussière, l'humidité, des chocs, etc..... Il s'agit de la partie médiane de la boîte de montre qui reçoit le mouvement de la montre. Selon le mode de réalisation décrit, la carrure 2 est circulaire. Cependant, d'autres formes conviennent, telles que p. ex. une forme carrée, une forme rectangulaire, une forme ellipsoïdale, etc... La carrure 2 définit un plan principal P situé à mi-hauteur de celle-ci.

L'attache à au moins une corne 4 permet de fixer un bracelet à la carrure 2. Dans le mode de réalisation illustré à la Fig. 1, l'attache 4 comprend quatre cornes 4a pourvues chacune de trous 6 alignés transversalement à la direction longitudinale d'un bracelet (non représenté), les cornes 4a étant agencées afin d'attacher le bracelet grâce à p. ex. une barrette traversant les trous 6. Il est évident que d'autres moyens de fixation du bracelet sur l'attache conviennent. D'autre part, la forme, la longueur et la largeur et le nombre de cornes 4a peut varier selon le type de montre.

Les Figs. 2-5 montrent l'attache 4 et la carrure 2 lorsqu'elles ne sont pas solidaires, selon un mode de réalisation préféré de l'invention. L'attache 4 comprend un premier connecteur 8 et la carrure 2 comprend un second connecteur 10. Le premier connecteur 8 est configuré pour coopérer avec le second connecteur 10 pour fixer l'attache 4 sur la carrure 2.

Le premier connecteur 8 comprend une surface intérieure circulaire 12, perpendiculaire au plan principal P, configurée pour être en contact direct avec la carrure 2 lorsque la carrure 2 et la corne 4 sont solidaires. Le premier connecteur 8 comprend deux tenons 14 et une languette 16, tous faisant saillie de la surface intérieure circulaire 10 vers l'intérieur (c.-à-d. vers la carrure 2).

De manière générale, on définit la longueur d'un élément (p.ex. de la languette, de l'évidement traversant) comme étant la distance (euclidienne) entre les deux points les plus éloignés de l'élément dans un plan colinéaire au plan P.

La languette 16, en acier, comprend un évidement traversant 18 sur une longueur L' de la languette 16. La longueur L' est comprise dans l'intervalle allant de 70% à 95%, préférablement de 70% à 90%, plus préférablement de 70% à 80% de la longueur de languette 16.

Les reste de l'attache 4 (c.-à-d. autre que la languette) est surmoulée à la languette 16. De cette façon, la languette 16 est rendue solidaire au le reste de la l'attache 4. Le reste de l'attache 4 est en matière plastique.

Plus particulièrement, la languette 16 comprend deux arêtes courbes se rejoignant à leurs extrémités. Le surmoulage est réalisé de telle façon à ce que l'arête radialement la plus à l'extérieure soit emprisonnée dans le moulage et que l'arête radialement la plus à l'intérieur soit libre et fasse saillie vers l'intérieur. L'espace entre les deux arêtes restant libre après surmoulage correspond à l'évidement traversant 18. Il sera apprécié que d'autres techniques peuvent être utilisées pour emprisonner la languette 16 dans le reste de l'attache 4.

L'arête 38 radialement la plus à l'intérieur de l'attache 4, faisant saillie vers l'intérieur, comprend un surface plane de butée radialement extérieure 19. La surface plane 19 est perpendiculaire au plan P et s'étend sur une longueur L" comprise dans l'intervalle allant de 20% à 80%, préférablement 30% à 70%, plus préférablement 25% à 40% de la longueur de la languette 16.

L'état (et position) de la languette 16 représenté aux Figs. 2-5 est l'état (et position) de repos de celle-ci.

Les tenons 14 sont arrangés symétriquement de part et d'autre de l'attache 4 et ont une forme cylindrique, la base du cylindre étant perpendiculaire au plan principal P. Selon d'autres modes de réalisation, les tenons 14 peuvent avoir d'autres formes, p. ex. parallélépipédique, conique, etc...

La carrure 2 comprend un second connecteur 10 configuré pour coopérer avec le premier connecteur 8 de l'attache 4 pour fixer l'attache 4 sur la carrure 2. En particulier, le second connecteur comprend une surface courbe oblongue 20 radialement en retrait par rapport à la surface radialement extérieure de la carrure 2. La surface courbe oblongue 20 est configurée pour être mise en contact direct avec la surface intérieure circulaire 12 de l'attache 4. Le second connecteur 10 comprend une rainure 22, deux mortaises 24 et deux parties de support 25 pour la languette, toutes faisant dépression par rapport à la surface courbe oblongue 20.

La rainure comprend une partie en contre-dépouille 26. La partie en contre-dépouille 26 s'étend sur une longueur L. La longueur L peut être substantiellement égale à la longueur L" de la surface plane 19. Le rapport entre la longueur L et la longueur L" est compris dans un intervalle allant de 0.7 à 1.3, préférablement dans un intervalle allant de 0.8 à 1.2 et plus préférablement dans un intervalle allant de 0.95 à 1.15.

La partie en contre-dépouille 26 comprend une surface de butée plane radialement intérieure 28, sensiblement perpendiculaire au plan P, de préférence avec un angle rentrant de l'ordre de 5°. D'autre part, la partie en contre-dépouille 26 comprend aussi un évidement 30 délimité par la surface de butée plane radialement intérieure 28 et une surface de butée plane radialement extérieure 32. La surface de butée plane radialement extérieure 32 est perpendiculaire au plan P. Le rapport entre hauteur H de la surface radialement extérieure 32 et la hauteur H' de la languette est compris entre 0.3 et 1.5, préférablement entre 0.35 et 0.5.

D'autre part, la rainure comprend une partie en dépouille 34 ayant une surface plane en dépouille 36. La surface plane en dépouille fait un angle α par rapport à la plan P. L'angle α est compris dans un intervalle allant de 10° à 45°, préférablement de 15° à 40°, plus préférablement de 20° à 35°.

La rainure comprend aussi deux parties de support 25 pour la languette. Les deux parties de support 25 sont arrangées latéralement, symétriquement, aux bords de la rainure. Le rapport entre la hauteur H" des parties de support 25 et la hauteur H' de la languette est compris dans un intervalle allant de 0.8 à 1.5 et préférablement de 1 à 1.15. De plus, la longueur L⁽⁴⁾ de chaque partie de support 25 est comprise dans l'intervalle allant de 2,5% à 20%, préférablement de 5% à 15%, plus préférablement de 7% à 13% de la longueur de la languette.

Les mortaises 24 sont arrangées symétriquement de part et d'autre du second connecteur 10 (latéralement substantiellement aux bords du second connecteur 10). Les mortaises 26 ont une forme cylindrique dont la base du cylindre est perpendiculaire au plan principal P. Selon d'autres modes de réalisation, les mortaises 26 peuvent avoir une d'autres formes, p. ex. parallélépipédique, conique, etc...

La Fig. 6 est une vue en coupe montrant l'insertion de l'attache 4 dans la carrure 2 lorsque ceux-ci commencent à s'engager. L'arête faisant saillie 38 se déforme élastiquement au contact de la surface plane en dépouille 36. Plus particulièrement, l'arête faisant saillie 38 est fléchie par la surface plane en dépouille 36. Le reste de la carrure et les extrémités de l'arête 38 sont maintenus en place par les parties de support 25 et les tenons 14 logés dans les mortaises 24 (non représenté - voir p.ex. Figs. 1-5). Dans ce contexte, il est à noter que les tenons 14 et la languette 16 entrent (substantiellement) en même temps en contact avec les mortaises 24 et les parties 25, 34, respectivement. Il s'ensuit que les mortaises et les parties de support guident les tenons et les extrémités de l'arête faisant saille lors de la mise en contact du premier connecteur de la corne avec le second connecteur.

La Fig. 7 est une vue en coupe montrant l'insertion de l'attache 4 dans la carrure 2 lorsque ceux-ci sont engagés solidairement. L'arête a retrouvé sa position de repos par insertion dans l'évidement 30 de la partie en contre-dépouille 26. Cette insertion a eu lieu lorsque l'arête a dépassé la surface en dépouille 36 (en particulier lorsque la surface plane de butée radialement extérieure 19 a dépassé surface de butée plane radialement extérieure 32 de la partie en contre-dépouille 26). Selon un autre mode de réalisation, l'arête peut ne retrouve que substantiellement sa position de repos. Cela peut p. ex. être le cas lorsque l'évidement n'est pas traversant et que la partie en contre-dépouille ne permet pas à l'arête de retrouver sa position de repos.

La surface radialement extérieure 32 de la partie en contre-dépouille 26 est en contact direct avec la surface plane de butée radialement extérieure 19 de l'arête faisant saillie 38. La carrure 2 et l'attache 4 sont ainsi rendue solidaires et forment un ensemble carrure-corne. En effet, l'application d'une force inverse de celle appliquée pour l'insertion de l'attache 4 dans la carrure 2 ne permet pas de séparer ces dernières.

De plus, la surface intérieure circulaire 12 de l'attache et la surface courbe oblongue 20 de la carrure 2 sont en contact direct, le cas échéant avec un jeu de l'ordre du 1/10 mm lorsque la carrure et l'attache sont solidaires.

Le rapport entre la hauteur H" des parties de support 25 et la hauteur H' de la languette étant substantiellement les mêmes, les déformations élastiques éventuelles de l'arête 38 faisant saillie sont significativement réduites par rapport aux déformations possibles lorsque l'arête faisant saillie n'est pas insérée dans le connecteur 10 de la carrure 2. En effet, les parties de support 25 limitent stériquement la déformation élastique de l'arête 38, notamment en cas de force appliquée sur l'attache selon une direction perpendiculaire au cadran. Il est dès lors beaucoup plus difficile de désolidariser l'attache de la carrure que de les solidariser.

Alors que des modes de réalisation particuliers viennent d'être décrits en détail, l'homme du métier appréciera que diverses modifications et alternatives à ceux-là puissent être développées à la lumière de l'enseignement global apporté par la présente divulgation de l'invention. Par conséquent, les agencements et/ou procédés spécifiques décrits ci-dedans sont censés être donnés uniquement à titre d'illustration, sans intention de limiter la portée de l'invention telle que définie par les revendications annexées.

## Revendications

1. Un dispositif de connexion carrure-attache dit carrure-corne, pour une montre, comprenant une attache (4) à au moins une corne ayant un premier connecteur (8) et une carrure (2) ayant un second connecteur (10), le premier connecteur étant configuré pour coopérer avec le second connecteur pour fixer l'attache sur la carrure (2), dans lequel :
le premier connecteur (8) comprend une languette (16) avec un évidement (18) ;
le second connecteur (10) comprend une rainure (22) avec une partie en contre-dépouille (26), la partie en contre-dépouille étant configurée pour se loger dans l'évidement (18) de la languette (16) ; et
la carrure (2) et l'attache (4) sont configurées pour être rendues solidaires lorsque la partie en contre-dépouille (26) du second connecteur (10) est logée dans l'évidement (18) de la languette du premier connecteur
et dans lequel la carrure (2) et l'attache (4) sont inséparablement solidaires par une liaison qui nécessite la destruction des connecteurs (8, 10) pour séparer la carrure de l'attache.

2. Le dispositif de connexion carrure-corne tel que revendiqué à la revendication 1, dans lequel la languette (16) a une position de repos, et dans lequel la languette (16) est configurée pour se déformer élastiquement lors de l'insertion dans la rainure (22), la languette (16) et la partie en contre-dépouille (26) étant configurées telle façon à ce que la languette (16) retrouve substantiellement sa position de repos lorsque la partie en contre-dépouille (26) se loge dans l'évidement (18) de la languette.

3. Le dispositif de connexion carrure-corne tel que revendiqué à la revendication 2, dans lequel la rainure (22) comprend aussi une partie en dépouille sur laquelle la languette (16) est configurée pour se fléchir élastiquement lors de l'insertion de la languette dans la rainure (22).

4. Le dispositif de connexion carrure-corne selon l'une quelconque des revendications 1 à 3, dans lequel l'évidement (18) est traversant.

5. Le dispositif de connexion carrure-corne selon l'une quelconque des revendications 1 à 4, dans lequel le premier connecteur (8) comprend un tenon (14) et le second connecteur (10) comprend une mortaise (24), la mortaise étant configurée pour guider le tenon lors de la mise en contact du premier connecteur de l'attache avec le second connecteur de la carrure.

6. Le dispositif de connexion carrure-corne selon la revendication 5, dans lequel le premier connecteur (8) comprend deux tenons (14) ou plus et le second connecteur (10) comprend deux mortaises ou plus, les mortaises étant configurées pour guider les tenons lors de la mise en contact du premier connecteur de l'attache avec le second connecteur de la carrure.

7. Le dispositif de connexion carrure-corne selon l'une quelconque des revendications 1 à 6, dans lequel le second connecteur comprend une ou plusieurs parties de support (25) pour la languette du premier connecteur afin de limiter les déformations élastiques de la languette lorsque la partie en contre-dépouille (26) est logée dans l'évidement (18) de la languette (16).

8. Le dispositif de connexion carrure-corne selon l'une quelconque des revendications 1 à 7, dans lequel la languette 816) est en acier.

9. Le dispositif de connexion carrure-corne selon l'une quelconque des revendications 1 à 8, dans lequel l'attache est moulée autour de la languette, le moulage étant préférablement réalisé à partir d'une matière plastique.

10. Le dispositif de connexion carrure-corne selon l'une quelconque des revendications 1 à 9, dans lequel la carrure (2) est usinée, préférablement le second connecteur (10) est usiné.

11. Un procédé de fixation comprenant un dispositif de connexion carrure-corne selon l'une quelconque des revendications 1 à 10, le procédé comprenant l'insertion du premier connecteur (8) de l'attache dans le second connecteur (10) de la carrure de telle façon à ce que la partie en contre-dépouille (26) se loge dans l'évidement (18) de la languette (16).

12. Ensemble carrure-corne obtenu par le procédé de fixation selon la revendication 11.

## Patentansprüche

1. Verbindungsvorrichtung zwischen Mittelteil-Befestigung, Mittelteil-Horn genannt, für eine Uhr, die eine Befestigung (4) an mindestens einem Horn, das einen ersten Verbinder (8) aufweist, und einen Mittelteil (2), der einen zweiten Verbinder (10) aufweist, umfasst, wobei der erste Verbinder konfiguriert ist, um mit dem zweiten Verbinder zusammenzuwirken, um die Befestigung am Mittelteil (2) zu fixieren, wobei:
der erste Verbinder (8) eine Lasche (16) mit einer Aussparung (18) umfasst;
der zweite Verbinder (10) eine Nut (22) mit einem hinterschnittenen Teil (26) umfasst, wobei der hinterschnittene Teil konfiguriert ist, um in der Aussparung (18) der Lasche (16) untergebracht zu werden; und
der Mittelteil (2) und die Befestigung (4) konfiguriert sind, um fest miteinander verbunden zu werden, wenn der hinterschnittene Teil (26) des zweiten Verbinders (10) in der Aussparung (18) der Lasche des ersten Verbinders untergebracht ist
und wobei der Mittelteil (2) und die Befestigung (4) durch eine Bindung untrennbar fest miteinander verbunden sind, welche die Zerstörung der Verbinder erfordert, um den Mittelteil von der Befestigung zu trennen.

2. Verbindungsvorrichtung zwischen Mittelteil-Horn nach Anspruch 1, wobei die Lasche (16) eine Ruheposition aufweist, und wobei die Lasche (16) konfiguriert ist, um sich beim Einsetzen in die Nut (22) elastisch zu verformen, wobei die Lasche (16) und der hinterschnittene Teil (26) konfiguriert sind, sodass die Lasche (16) im Wesentlichen in ihre Ruheposition zurückkehrt, wenn der hinterschnittene Teil (26) in der Aussparung (18) der Lasche untergebracht ist.

3. Verbindungsvorrichtung zwischen Mittelteil-Horn nach Anspruch 2, wobei die Nut (22) auch einen Freiwinkelteil umfasst, an dem die Lasche (16) konfiguriert ist, um sich beim Einsetzen der Lasche in die Nut (22) elastisch durchzubiegen.

4. Verbindungsvorrichtung zwischen Mittelteil-Horn nach einem der Ansprüche 1 bis 3, wobei die Aussparung (18) durchgehend ist.

5. Verbindungsvorrichtung zwischen Mittelteil-Horn nach einem der Ansprüche 1 bis 4, wobei der erste Verbinder (8) einen Dübel (14) umfasst und der zweite Verbinder (10) eine Nut (24) umfasst, wobei die Nut konfiguriert ist, um den Dübel beim In-Kontakt-Bringen des ersten Verbinders der Befestigung mit dem zweiten Verbinder des Mittelteils zu führen.

6. Verbindungsvorrichtung zwischen Mittelteil-Horn nach Anspruch 5, wobei der erste Verbinder (8) zwei Dübel (14) oder mehr umfasst und der zweite Verbinder (10) zwei Nuten oder mehr umfasst, wobei die Nuten konfiguriert sind, um die Dübel beim In-Kontakt-Bringen des Verbinders der Befestigung mit dem zweiten Verbinder des Mittelteils in Kontakt zu führen.

7. Verbindungsvorrichtung zwischen Mittelteil-Horn nach einem der Ansprüche 1 bis 6, wobei der zweite Verbinder einen oder mehrere Stützteile (25) für die Lasche des ersten Verbinders umfasst, um die elastischen Verformungen der Lasche zu begrenzen, wenn der hinterschnittene Teil (26) in der Aussparung (18) der Lasche (16) untergebracht ist.

8. Verbindungsvorrichtung zwischen Mittelteil-Horn nach einem der Ansprüche 1 bis 7, wobei die Lasche 816) aus Stahl ist.

9. Verbindungsvorrichtung zwischen Mittelteil-Horn nach einem der Ansprüche 1 bis 8, wobei die Befestigung um die Lasche herum geformt ist, wobei das Formen vorzugsweise mit einem Kunststoffwerkstoff durchgeführt wird.

10. Verbindungsvorrichtung zwischen Mittelteil-Horn nach einem der Ansprüche 1 bis 9, wobei der Mittelteil (2) bearbeitet ist, vorzugsweise der zweite Verbinder (10) bearbeitet ist.

11. Verfahren zum Fixieren, umfassend eine Verbindungsvorrichtung zwischen Mittelteil-Horn nach einem der Ansprüche 1 bis 10, wobei das Verfahren das Einsetzen des ersten Verbinders (8) der Befestigung in den zweiten Verbinder (10) des Mittelteils umfasst, sodass der hinterschnittene Teil (26) in der Aussparung (18) der Lasche (16) untergebracht ist.

12. Einheit aus Mittelteil-Horn, die durch das Verfahren zum Fixieren nach Anspruch 11 erhalten wird.

## Claims

1. A case middle/attachment piece (hereinafter 'case middle/horn') connection device for a watch, comprising an attachment piece (4) including at least one horn and having a first connector (8), and a case middle (2) having a second connector (10), the first connector being configured to cooperate with the second connector to attach the attachment piece to the case middle (2), wherein:
the first connector (8) comprises a tongue (16) with a recess (18);
the second connector (10) comprises a groove (22) with an undercut portion (26), the undercut portion being configured to lodge inside the recess (18) of the tongue (16); and
the case middle (2) and the attachment piece (4) are configured to be made integral when the undercut portion (26) of the second connector (10) is lodged inside the recess (18) of the tongue of the first connector,
and wherein the case middle (2) and the attachment piece (4) are made inseparably integral with one another by a bond that requires the connectors (8, 10) to be destroyed in order to allow separation of the case middle from the attachment piece.

2. The case middle/horn connection device claimed in claim 1, wherein the tongue (16) has a rest position, and wherein the tongue (16) is configured to deform elastically when inserted into the groove (22), the tongue (16) and the undercut portion (26) being configured such that the tongue (16) returns substantially to its rest position when the undercut portion (26) lodges in the recess (18) of the tongue.

3. The case middle/horn connection device claimed in claim 2, wherein the groove (22) also comprises an undercut portion on which the tongue (16) is configured to bend elastically when the tongue is inserted into the groove (22).

4. The case middle/horn connection device according to any of claims 1 to 3, wherein the recess (18) is a through recess.

5. The case middle/horn connection device according to any of claims 1 to 4, wherein the first connector (8) comprises a tenon (14) and the second connector (10) comprises a mortise (24), the mortise being configured to guide the tenon when the first connector of the attachment piece is placed in contact with the second connector of the case middle.

6. The case middle/horn connection device according to claim 5, wherein the first connector (8) comprises two or more tenons (14) and the second connector (10) comprises two or more mortises, the mortises being configured to guide the tenons when the first connector of the attachment piece is placed in contact with the second connector of the case middle.

7. The case middle/horn connection device according to any of claims 1 to 6, wherein the second connector comprises one or more support parts (25) for the tongue of the first connector in order to limit the elastic deformations of the tongue when the undercut portion (26) is lodged in the recess (18) of the tongue (16).

8. The case middle/horn connection device according to any of claims 1 to 7, wherein the tongue (16) is made of steel.

9. The case middle/horn connection device according to any of claims 1 to 8, wherein the attachment piece is moulded around the tongue, the moulding preferably being made from a plastic material.

10. The case middle/horn connection device according to any of claims 1 to 9, wherein the case middle (2) is machined, preferably the second connector (10) is machined.

11. A method of attachment comprising a case middle/horn connection device according to any of claims 1 to 10, the method comprising the insertion of the first connector (8) of the attachment piece into the second connector (10) of the case middle such that the undercut portion (26) lodges inside the recess (18) of the tongue (16).

12. Case middle/horn assembly obtained by the attachment method according to claim 11.
